# EUROPÄISCHE PATENTANMELDUNG

(11) **EP 4 700 171 A2**
(43) Veröffentlichungstag der Anmeldung: **25.02.2026**
(21) Anmeldenummer: 25195280.0
(22) Anmeldetag: 12.08.2025
(51) Int. Cl.: D06F 47/04, F15B 11/032

(54) **ENTWÄSSERUNGSPRESSE ZUM ENTWÄSSERN VON WÄSCHE**

(30) Priorität: 20.08.2024 DE 102024123686
(71) Anmelder: Herbert Kannegiesser GmbH, 32602 Vlotho (DE)
(72) Erfinder: Hildebrand, Jürgen, 31141 Hildesheim (DE); Heinz, Engelbert, 32602 Vlotho (DE)
(74) Vertreter: Hoener, Matthias

(57) **Zusammenfassung**

Die Erfindung schafft eine Entwässerungspresse, mit der die Wäsche auf eine zeit- sowie energieeffiziente und platzsparende Art und Weise behandelbar ist. Das wird dadurch erreicht, dass eine Entwässerungspresse (11) zum Entwässern von Wäsche (10) einen Presskorb (17) zur Aufnahme der Wäsche (10) und einen Pressstempel (13), der von mindestens einem Hydraulikzylinder (24) auf- und abbewegbar ist und beim Abwärtsbewegen von oben in den Presskorb (17) einfahrbar ist, aufweist. Außerdem ist der Hydraulikzylinder (24) in einem Presszylinder (12) angeordnet. Darüber hinaus sieht es die Erfindung vor, dass die Entwässerungspresse (11) einen Hauptzylinder (24) und einen Druckübersetzer (26) aufweist, wobei der Hauptzylinder (24) und der Druckübersetzer (26) in den Presszylinder (12) integriert sind.

## Beschreibung

Die Erfindung betrifft eine Entwässerungspresse gemäß dem Oberbegriff des Anspruchs 1. Des Weiteren betrifft die Erfindung eine Entwässerungspresse gemäß dem Oberbegriff des Anspruchs 12 und eine Entwässerungspresse gemäß dem Anspruch 14.

Wäsche durchläuft in industriellen Wäschereien verschiedene Behandlungsschritte. Nach dem Waschen der Wäsche in einer Waschmaschine muss die als gebundene Flotte bezeichnete restliche Flüssigkeit aus der Wäsche für die weitere Behandlung entfernt werden. Dazu wird die Wäsche einer Entwässerungseinrichtung, wie einer Zentrifuge oder einer Entwässerungspresse, zugeführt. In der Entwässerungseinrichtung, insbesondere in der Entwässerungspresse, findet nicht nur die Trennung der Wäsche von der gebundenen Flotte statt, vielmehr kann die Wäsche in der Presse zusätzlich noch gespült werden, bevor das Entwässern stattfindet.

Bei einer Entwässerungspresse zum Entwässern der Wäsche wird diese in einem Presskorb zusammengefasst. Über diesem Presskorb ist auf Säulen ein Hubzylinder bzw. Hydraulikzylinder angeordnet, der einen Pressstempel aufweist, mit dem die Wäsche im Presskorb entwässert wird. Durch das Zusammenpressen der Wäsche im Presskorb entsteht ein Wäschekuchen, der für die anschließenden Behandlungsschritte aufgebrochen werden muss.

Entwässerungspressen an sich nehmen einen verhältnismäßig großen Platz in Anspruch. Dies liegt zum einen daran, dass pro Entwässerungsvorgang eine möglichst große Wäschemenge zu behandeln ist, zum anderen aber auch an den extrem hohen Drücken, die eine hohe Stabilität der einzelnen Bauteile und damit eine sehr massive Bauweise erfordern. Da insbesondere auch in Wäschereien der zur Verfügung stehende Platz beschränkt ist, erweisen sich größere Anlagen als zu platzintensiv bzw. problematisch.

Zur schnellen Entwässerung der Wäsche in einer Entwässerungspresse werden Hydraulikzylinder mit einem maximalen Innendruck von ca. 350 bar eingesetzt. In Abhängigkeit des Flächenverhältnisses der Kolbenflächen des Hydraulikzylinders zu der Kolbenstange entsteht eine Kraft, die auf die Wäsche wirkt und diese entwässert. Je größer die Kraft ist, die auf die Wäsche wirkt, desto geringer ist die Restfeuchte in der Wäsche, welche später in einem Trockner verdampft werden muss. Wenn demnach die Restfeuchte in der Presse reduziert werden kann, führt das insgesamt zu einer Energieeinsparung in der Behandlung der Wäsche. Eine weitere Reduzierung der Restfeuchte ist allerdings nur durch eine Erhöhung des Druckes möglich, wozu die bekannten Entwässerungspressen noch größer dimensioniert werden müssten.

Ein weiterer Nachteil bekannter Entwässerungspressen besteht darin, dass zum Druckaufbau Axialkolbenpumpen mit konstanten Drehzahlen eingesetzt werden. Durch den Einsatz dieser Pumpen ist die Druckaufbaugeschwindigkeit begrenzt, was zwangsweise zu einer kurzen Entwässerungszeit im Vergleich zum Gesamtzyklus der Kolbenbewegung führt. Darüber hinaus entstehen hohe Stromspitzen, wodurch sich der gesamte Entwässerungsprozess als extrem energieaufwendig gestaltet. Der Einsatz bekannter Entwässerungspressen gestalte sich demnach als sehr zeit- und kostenaufwändig.

Ausgehend von diesen Nachteilen liegt der vorliegenden Erfindung die Aufgabe zugrunde, eine Entwässerungspresse zu schaffen, mit der die Wäsche auf eine zeit- sowie energieeffiziente und platzsparende Art und Weise behandelbar ist.

Eine Lösung dieser Aufgabe wird durch den Anspruch 1 beschrieben. Demnach ist es vorgesehen, dass die Entwässerungspresse zum Entwässern von Wäsche einen Presskorb zur Aufnahme der Wäsche und einen Pressstempel, der von mindestens einem Hydraulikzylinder auf- und abbewegbar ist und beim Abwärtsbewegen von oben in den Presskorb einfahrbar ist, aufweist. Außerdem ist der Hydraulikzylinder in einem Presszylinder angeordnet. Darüber hinaus sieht es die Erfindung vor, dass die Entwässerungspresse einen Hauptzylinder und einen Druckübersetzer aufweist, wobei der Hauptzylinder und der Druckübersetzer in den Presszylinder integriert sind. Während der Hauptzylinder mit dem bekannten Zylinder zum Entwässern der Wäsche vergleichbar ist, handelt es sich bei dem Druckübersetzer um eine Komponente, mit der sich der Druck, der auf die Wäsche zum Entwässern ausgeübt wird, erhöhen lässt. Da dieser zusätzliche Druckübersetzer in den Presszylinder integriert ist, verändert sich die Größe bzw. die Dimension der Entwässerungspresse nur unwesentlich. Demnach ist es möglich, mit unverändertem Pressstempel einen höheren Druck auf die Wäsche auszuüben, und zwar ohne, dass sich dabei die Größe der Entwässerungspresse erhöht. Gleichermaßen ist es denkbar, dass für einen im Vergleich zu bekannten Entwässerungspressen identischen Hydraulikdruck die Größe der Presse reduziert werden kann, indem der Druckübersetzer eingesetzt wird.

Vorzugsweise ist es außerdem vorgesehen, dass der Druckübersetzer mindestens einen Hydraulikzylinder umfasst. Dieser wenigstens eine weitere Hydraulikzylinder lässt sich problemlos in das bestehende Hydrauliksystem der Entwässerungspresse integrieren. Durch die axiale Bauform des Presszylinders lässt sich der mindestens eine zusätzliche Hydraulikzylinder auch ohne weiteres in die bestehende Bauform aufnehmen, ohne dass dabei größere Umbaumaßnahmen notwendig wären.

Insbesondere ist es vorgesehen, dass der Druckübersetzer mindestens zwei, drei oder mehr Hydraulikzylinder umfasst. Diese idealerweise zwei oder drei Hydraulikzylinder sind korrespondierend miteinander verbunden und ansteuerbar. In ihrer Dimensionierung sind sie vorzugsweise identisch und kleiner als der Hauptzylinder.

Ein besonders bevorzugtes Ausführungsbeispiel der Erfindung sieht es vor, dass eine Kolbenfläche des mindestens einen Hydraulikzylinders des Druckübersetzers kleiner ist als eine Kolbenfläche des Hauptzylinders. Insbesondere ist es vorgesehen, dass die Kolbenfläche des Hydraulikzylinders des Druckübersetzers zwischen ¹/₁₀ bis ½, vorzugsweise ¹/₅ bis ²/₅, insbesondere ⅓, der Kolbenfläche des Hauptzylinders beträgt. Durch diese Reduzierung der Kolbenfläche bei gleichbleibender Kraft, die auf den Zylinder wirkt, erhöht sich der Innendruck von den beispielsweise ursprünglichen 350 bar auf 500 bar (bei einem beispielhaften Flächenverhältnis von 1:1, 43). Der mindestens eine Hydraulikzylinder wird aktiviert, wenn der Systemdruck beispielsweise den ursprünglich maximalen Wert von 350 bar erreicht. Dieser nachfolgende Einsatz weiterer, kleinerer Hydraulikzylinder gestaltet sich als besonders vorteilhaft, da zum Ende des Pressvorgangs unter dem erhöhten Druck des Zylinders ein sehr kurzer Zylinderhub ausreicht, um die Restfeuchte signifikant zu reduzieren.

Darüber hinaus ist es bevorzugt vorgesehen, dass die Summe der Kolbenflächen der mehreren, vorzugsweise der zwei, der drei oder mehr, Hydraulikzylinder des Druckübersetzers zwischen ¹/₁₀ bis ½, vorzugsweise ¹/₅ bis ²/₅, insbesondere ⅓, der Kolbenfläche des Hauptzylinders beträgt. Durch die Verwendung mehrerer Hydraulikzylinder lassen sich diese besonders platzsparend in den bestehenden Pressenzylinder integrieren. Insbesondere die Dimensionierung der einzelnen Zylinder kann derart gewählt werden, dass sie sich gut an die bestehenden Begebenheiten anpassen. Gleichermaßen kann durch die Wahl der Anzahl sowie der Flächen der Zylinder eine Druckübersetzung geschaffen werden, die sich für eine besonders effiziente Reduzierung der Restfeuchte eignet.

Weiter kann es bevorzugt vorgesehen sein, dass die mehreren, vorzugsweise zwei, drei oder mehr, Hydraulikzylinder des Druckübersetzers symmetrisch und/oder konzentrisch um eine Längsachse des Presszylinders angeordnet sind. Gleichermaßen lassen sich die einzelnen Zylinder besonders vorteilhaft mit dem vorhandenen Hydrauliksystem, insbesondere den Zu- und Abflüssen, koppeln. Durch die Integration der Zylinder in den Presszylinder wird nahezu kein zusätzlicher Bauraum für die Entwässerungspresse benötigt, wobei gleichzeitig der Druck, mit dem die Wäsche zur Entwässerung beaufschlagt wird, vergrößert wird.

Vorzugsweise ist es vorgesehen, dass der Presszylinder mindestens zwei Druckräume und mindestens zwei Rücklaufräume aufweist, nämlich einen Druckraum und einen Rücklaufraum des Hauptzylinders und jeweils einen Druckraum und einen Rücklaufraum für den oder die Hydraulikzylinder des Druckübersetzers. Dabei ist es insbesondere vorgesehen, dass der Druckraum des Hauptzylinders mit dem mindestens einen Rücklaufraum für den oder die Hydraulikzylinder des Druckübersetzers verbunden ist. Sobald der Druckübersetzer aktiviert ist, sprich der Druck in dem Rücklaufraum des Hydraulikzylinders aufgebaut wird, erhöht sich auch der Druck im Druckraum des Hauptzylinders. Dementsprechend erhöht sich auch der auf die Wäsche ausgeübte Druck, wodurch die Restfeuchte nochmals reduziert werden kann.

Die Erfindung sieht es insbesondere vor, dass der Druckraum und der Rücklaufraum des Hauptzylinders über jeweils ein Ventil verfügen und der Druckraum des mindestens einen Hydraulikzylinders des Druckübersetzers ebenfalls ein Ventil aufweist, über welches ein Zu- und Abfluss der Hydraulikflüssigkeit steuerbar ist. Gemäß dieser Ausführungsform ist es vorgesehen, dass über das entsprechende Ventil zunächst der Druck in dem Druckraum des Hauptzylinders erhöht wird bis zu einem maximalen Wert. Währenddessen ist das Ventil für die Zuleitung des Druckraums des Hydraulikzylinders geschlossen. Sobald der maximale Druck im Druckraum des Hauptzylinders erreicht ist, wird das entsprechende Ventil des Hauptzylinders geschlossen und der Druck an den Druckraum des Hydraulikzylinders beaufschlagt. Durch diesen Druck wird durch den Hydraulikzylinder der Druck in der Druckkammer des Hauptzylinders erhöht und somit auch der Druck auf die Wäsche. Nach Beendigung des Entwässerungsprozesses werden die Ventile geöffnet und sowohl Hauptzylinder als auch Hydraulikzylinder in eine Ausgangsposition zurückverfahren.

Ein spezielles Ausführungsbeispiel der Erfindung kann es vorsehen, dass die Zu- und Abflüsse mit mindestens einer Hydraulikpumpe verbunden sind.

Eine weitere Lösung der eingangs genannten Aufgabe wird durch die Merkmale des Anspruchs 12 gelöst. Demnach ist es vorgesehen, dass eine Entwässerungspresse zum Entwässern von Wäsche einen Antrieb zum Auf- und Abbewegen des mindestens einen Hydraulikzylinders aufweist, wobei dieser Antrieb als hydrodynamische Servopumpe ausgebildet ist. Durch den Einsatz der Servopumpe lässt sich das Verfahren des Hydraulikzylinders bzw. Hauptzylinders sehr energieeffizient gestalten. Für das Anfahren des Pressestempels wird in der Regel wenig Energie benötigt, weswegen dieses Verfahren recht schnell durch den Servoantrieb bzw. die Servopumpe durchführbar ist. Sobald der Pressstempel die Wäsche zusammenpresst und Druck auf die Wäsche ausgeübt wird, ist weniger Energie notwendig. Letztendlich muss der Pressestempel nur in dieser Position gehalten werden. D. h., dass der Druck, den die Servopumpe erzeugt und somit die Stromlast in Abhängigkeit des mechanischen Widerstandes, der durch die Wäsche auf den Pressestempel ausgeübt wird, gesteuert werden kann. Während bei bekannten Entwässerungspressen der Hydraulikzylinder permanent mit einer hohen Kraft beaufschlagt wird, erfolgt die Druckbeaufschlagung gemäß der vorliegenden Erfindung in Abhängigkeit von dem tatsächlichen Druck, der auf den Pressstempel ausgeübt wird. Dadurch lässt sich zum einen Energie sparen und zum anderen Zeit. Denn insbesondere durch das schnellere Heranfahren des Pressestempels in die Entwässerungsstellung kann gegenüber der bisherigen Technik Zeit eingespart werden.

Bevorzugt ist es außerdem vorgesehen, dass die Entwässerungspresse zwei, drei oder vier Hydraulikzylinder aufweist, wobei jeder Hydraulikzylinder eine hydrodynamische Servopumpe aufweist oder mit einer hydrodynamische Servopumpe verbunden ist.

Eine weitere Lösung der genannten Aufgabe wird durch die Merkmale des Anspruchs 14 beschrieben. Demnach ist es vorgesehen, dass eine Entwässerungspresse sowohl die Merkmale gemäß mindestens einem der Ansprüche 1 bis 11 sowie die Merkmale gemäß mindestens einem der Ansprüche 12 und 13 aufweist.

Ein bevorzugtes Ausführungsbeispiel der vorliegenden Erfindung wird nachfolgend anhand der Zeichnung näher erläutert. In dieser zeigen:
- Fig. 1: eine schematische Darstellung einer Entwässerungspresse, und
- Fig. 2: eine Seitenansicht der Entwässerungspresse gemäß Fig. 1.

In industriellen Wäschereien werden zum Entfernen einer gebundenen Flotte aus gewaschener Wäsche 10 Entwässerungspressen 11 eingesetzt. Die in Fig. 1 schematisch dargestellte Entwässerungspresse 11 weist einen Presszylinder 12 auf, in dessen Inneren ein Kolben eines Hauptzylinders 24 mit einem Pressstempel 13 angeordnet ist. Der Pressstempel 13 lässt sich entlang der Längsachse des Presszylinders 12 auf- und abbewegen.

Bei der in Fig. 1 dargestellten erfindungsgemäßen Entwässerungspresse 11 ist der Presszylinder 12 über einen Zylinderflansch 14 direkt mit Säulen 15 verbunden. Bei dem hier dargestellten Ausführungsbeispiel ist der Zylinderflansch 14 mit jedem Eckbereich an einer Säule befestigt. Es ist jedoch auch denkbar, dass der Zylinderflansch 14 an weniger oder mehr Säulen befestigt ist. Die Säulen 15 sind an einem dem Zylinderflansch 14 gegenüberliegenden Ende auf einer Platte 16 befestigt. Diese Platte 16 dient als Standelement der Entwässerungspresse 11.

In dem durch die Säulen 15 definierten Innenraum der Entwässerungspresse 11 ist ein Presskorb 17 angeordnet. Dieser Presskorb 17 kann beispielsweise als Hohlzylinder ausgebildet sein und dient der Aufnahme der zu entwässernden Wäsche 10. Bei dem hier beispielhaft dargestellten Ausführungsbeispiel ist eine Außenabmessung bzw. der Durchmesser des Presskorbs 17 größer als der Abstand der Säulen 15. Daher ragt der Presskorb 17 mit seiner Wandung in den Bereich der Säulen 15 hinein. Der hier dargestellte Presskorb 17 weist für eine einfache und schnelle Befüllung desselbigen mit Wäsche 10 eine trichterartige Beladehilfe 18 auf.

Der Presskorb 17 ist derart in der Entwässerungspresse 11 positioniert, dass der Presstempel 13 genau in den Presskorb 17 abgesenkt werden kann. Durch Absenken des Pressstempels 13 in den Presskorb 17 und durch Druckbeaufschlagung der Wäsche 10 durch eine Membran 19, die an dem Pressstempel 13 angeordnet ist, wird die gebundene Flotte aus der Wäsche 10 herausgepresst, sodass sich in dem Presskorb 17 ein zylindrischer Wäschekuchen 20 ausbildet.

Zum Abfördern des Wäschekuchens 20 wird zunächst der Pressstempel 13 von dem Wäschekuchen 20 abgehoben und der Presskorb 17 nach oben bewegt. Der so freigegebene Wäschekuchen 20 wird dann durch einen Förderer 21 in eine Abförderrichtung 22 aus der Entwässerungspresse 11 abgefördert. Der Wäschekuchen 20 kann zur weiteren Behandlung von dem Förderer 21 einer weiteren Behandlungseinrichtung zugeführt werden. Bei dem Förderer 21 kann es sich beispielsweise um einen Gurtförderer oder dergleichen handeln.

Da der durch die hier beschriebene Entwässerungspresse 11 geformte Wäschekuchen 20 in seinem Durchmesser größer ist als der lichte Abstand der Säulen 15, kann der Wäschekuchen 20 nicht ohne Weiteres von dem Förderer 21 abgefördert werden. Damit der Wäschekuchen 20 die Säulen 15 passieren kann, wird der Wäschekuchen 20 in der Entwässerungspresse 11 durch eine radiale Kompression aufgebrochen. Diese radiale Kompression erfolgt durch Kompressionsmittel 23. Diese Kompressionsmittel 23 sind als Kompressionsplatten ausgebildet und zwischen zwei Säulen 15 parallel zur Abförderrichtung 22 angeordnet (Fig. 2). Die Kompressionsmittel 23 befinden sich auf zwei gegenüberliegenden Seiten des Wäschekuchens 20 und sind bei dem hier dargestellten Ausführungsbeispiel parallel zueinander ausgerichtet.

Zum radialen Aufbrechen des Wäschekuchens 20 können die Kompressionsmittel 23 durch Linearantriebe quer zur Pressrichtung und Abförderrichtung 22 aufeinander zubewegt werden. Der sich zwischen den Kompressionsmitteln 23 befindende Wäschekuchen 20 wird so aufgebrochen und in seinem Durchmesser verkleinert, dass er durch die Säulen 15 abgefördert werden kann.

Damit der aufgebrochene Wäschekuchen 20 beim Abfördern aus der Entwässerungspresse 11 sich nicht an den Säulen 15 aufhängt oder von den Förderern 21 herabfällt, sind diesem Leitwangen 25 zugeordnet. Diese Leitwangen 25 sind ebenfalls plattenartig ausgebildet und können als Verlängerung der Kompressionsmittel 23 dienen. Vorzugsweise sind lediglich den Säulen 15 in Abförderrichtung 22 derartige Leitwangen 25 zugeordnet.

Um die Restfeuchte in der Wäsche 10 weiter zu reduzieren, muss der Druck, der auf die Wäsche 10 ausgeübt wird, weiter erhöht werden. Dazu sieht es die Erfindung vor, die Entwässerungspresse 11 durch einen Druckübersetzer 26 zu ergänzen. Durch diesen Druckübersetzer 26 ist es möglich, ohne Veränderung des Pressstempels 13 den erzeugbaren Druck derart zu erhöhen, dass sich die Restfeuchte signifikant reduzieren lässt. Dabei ist der Druckübersetzer 26 in den Presszylinder 12 integriert, sodass auch baulich nur wenige Veränderungen zum bestehenden System vorgenommen werden müssen bzw. kein zusätzlicher Bauraum für die Entwässerungspresse 11 notwendig ist.

In der Fig. 2 ist stark schematisiert die Entwässerungspresse 11 mit dem Druckübersetzer 26 dargestellt. Dabei sind der Druckübersetzer 26 und die damit in Verbindung stehenden Komponenten teils in einer Schnittdarstellung dargestellt. Es sei an dieser Stelle betont, dass die Figuren lediglich dem Verständnis dienen und keinen Bauplan darstellen, an den die Anforderungen an eine technische Zeichnung zu stellen sind.

Der Presszylinder 12 weist konventionell den Hauptzylinder 24 auf. Zur Beaufschlagung des notwendigen Druckes auf die Wäsche 10 wird über ein Ventil 27 Hydraulikflüssigkeit in einen Druckraum 28 befördert. Dabei wird die Hydraulikflüssigkeit durch ein hier nur schematisch dargestelltes Aggregat 29 mit Druck beaufschlagt und durch das Ventil 27 in Richtung 30 gefördert. Zwischen dem Aggregat 29 und dem Presszylinder 12 befinden sich entsprechende Hydraulikschläuche, die hier allerdings für eine bessere Übersicht nicht dargestellt sind.

Durch Beaufschlagung des Druckraums 28 mit dem entsprechenden Druck wird der Hauptzylinder 24 in Richtung der Wäsche 10 bewegt, sodass sich der Pressstempel 13 auf die Wäsche 10 absenkt und diese entwässert. Nach Beendigung der Entwässerung wird gleichermaßen Hydraulikflüssigkeit durch ein Ventil 31 in einen Rücklaufraum 32 des Hauptzylinders 24 befördert. Auch dies erfolgt über die nicht dargestellten Hydraulikschläuche durch das Aggregat 29.

Dieser konventionelle Entwässerungsprozess wird nun erfindungsgemäß durch die Wirkung des Druckübersetzers 26 ergänzt, und zwar befinden sich bei dem in der Fig. 2 dargestellten Ausführungsbeispiel der Entwässerungspresse 11 über dem Druckraum 28 drei weitere baugleiche Hydraulikzylinder 33. Gleichermaßen ist es denkbar, dass sich über dem Druckraum 28 nur ein Hydraulikzylinder 33 befindet oder zwei oder mehr als drei. Gleichermaßen ist es denkbar, dass diese Hydraulikzylinder 33 nicht baugleich sind, sondern vielmehr unterschiedlich dimensioniert sind.

Die einzelnen Hydraulikzylinder 33 weisen ebenfalls jeweils einen Rücklaufraum 34 auf, der über eine Öffnung 35 mit dem Druckraum 28 des Hauptzylinders 24 verbunden ist. Während des Druckaufbaus im Druckraum 28 des Hauptzylinders 24 sind die Ventile 36, die mit den Rücklaufräumen 34 der Hydraulikzylinder 33 verbunden sind, geschlossen. Die Kolben 37 der Hydraulikzylinder 33 befinden sich in dieser Phase in der in der Fig. 2 dargestellten Ausgangsposition, in der das Volumen der Rücklaufräume 32 maximal und das Volumen der entsprechenden Druckräume 38 der einzelnen Hydraulikzylinder 33 minimal ist. Sobald durch das Aggregat 29 im Druckraum 28 des Hauptzylinders 24 ein maximaler Druck aufgebaut ist, wird das Ventil 27 geschlossen, sodass der Druck innerhalb des Druckraum 28 wenigstens kurzfristig konstant gehalten wird. Im Folgenden werden die Ventile 39 der Druckräume 38 der Hydraulikzylinder 33 geöffnet, sodass über ebenfalls nicht dargestellte Hydraulikschläuche vom Aggregat 29 Hydraulikflüssigkeit in die Druckräume 38 befördert wird. Durch die im Vergleich zum Hauptzylinder 24 kleineren Kolbenflächen der Hydraulikzylinder 33 erhöht sich bei gleichbleibender Kraft der Druck, der innerhalb des Rücklaufraums 34 bzw. des Druckraums 28 aufgebaut werden kann und somit auch der Druck, der durch den Pressstempel 13 auf die Wäsche 10 ausgeübt werden kann. Dieser zusätzliche Druck auf die Wäsche 10 reicht aus, um die Restfeuchte signifikant zu reduzieren.

Nach Beendigung des Entwässerungsprozesses wird die Hydraulikflüssigkeit in umgekehrter Richtung durch die Ventile 31 und 36 in die Rücklaufräume 32 und 34 befördert, sodass die Hydraulikflüssigkeit aus den Druckräumen 28 und 38 in Richtung 40 wieder in das Aggregat 29 zurückgeführt wird. Dabei ist es denkbar, dass auf das Ventil 36 verzichtet wird. Die Hydraulikflüssigkeit strömt in diesem Fall aus dem Druckraum 28 durch die Öffnungen 35 in die Rücklaufräume 34 und schiebt die Kolben 37 nach oben, sodass die Hydraulikflüssigkeit aus den Druckräumen 38 durch die Ventile 39 zurückgeführt wird.

Durch Variation der Anzahl und der Größe bzw. Form der Hydraulikzylinder 33 lässt sich die Druckübersetzung auf den Hauptzylinder 24 variieren. Je nach Bauart der Entwässerungspresse 11 und Anforderung an die Entwässerung können so verschiedene Dimensionierungen gewählt werden.

Ein besonderes Ausführungsbeispiel der Erfindung kann es vorsehen, dass es sich bei dem Aggregat 29 um eine hydrodynamische Servopumpe handelt. Diese Servopumpe erzeugt und liefert gerade den momentan erforderlichen Druck an Hydraulikflüssigkeit, um die genannten Komponenten des Hauptzylinders 24 und der Hydraulikzylinder 33 zu bewegen. Die Servopumpe arbeitet demnach dynamisch und passt den Fluiddruck je nach den Arbeitsbedingungen an. Wenn ein höherer Druck benötigt wird, beispielsweise bei der Druckerhöhung in dem Druckraum 28 bzw. 38, erhöht die Pumpe den Druck, wodurch die Zylinder aufgrund der mangelnden Gegenkraft schneller in die Entwässerungsposition verfahrbar sind. Sobald der maximale Druck in den genannten Räumen aufgebaut ist, reduziert die Servopumpe ihre Leistung, um den bestehenden Druck für eine bestimmte Zeit aufrechtzuerhalten.

Durch diese Reduzierung der elektrischen Leistung der Servopumpe kann ein erheblicher Betrag an elektrischer Energie eingespart werden. Als mögliche Ausführungsbeispiele für diese Servopumpe kommt eine Flügelzellenpumpe, eine Zahnradpumpe, eine Kolbenpumpe oder dergleichen in Frage. Diese Pumpen werden durch einen entsprechenden Motor angetrieben. Aufgrund der vorgenannten Funktionsweise sind Servopumpen besonders energieeffizient und präzise in der Steuerung, wodurch sich der gesamte Entwässerungsprozess sehr zeit- und energieeffizient durchführen lässt.

Die hier genannten Ventile 27, 31, 36, 39 sowie das Aggregat 29, bei dem es sich vorzugsweise um eine Servopumpe handelt, wird von einer nicht dargestellten Steuerung gesteuert. Über diese Steuerung lassen sich in Abhängigkeit von dem Entwässerungsprozess Drücke einstellen. Die Steuerung regelt über die Leitungen und die Ventile die Drücke innerhalb der Druckräume, die sich je nach Füllstand in dem Presskorb 17 und Art der Wäsche verändern können. Durch die Verwendung der vorgenannten Servopumpe kann die Steuerung sehr effizient auf verschiedene Entwässerungssituationen reagieren.

Somit kann durch die Anwendung des Druckübersetzers 26 und zusätzlich durch die Verwendung der Servopumpe der Platzbedarf für die Entwässerungspresse 11 reduziert und das gesamte Verfahren zeit- sowie energieeffizienter ausgestaltet werden.

### Bezugszeichenliste:

| | | | |
|---|---|---|---|
| 10 | Wäsche | 36 | Ventile |
| 11 | Entwässerungspresse | 37 | Kolben |
| 12 | Presszylinder | 38 | Druckraum |
| 13 | Pressstempel | 39 | Ventil |
| 14 | Zylinderflansch | 40 | Richtung |
| 15 | Säule | | |
| 16 | Platte | | |
| 17 | Presskorb | | |
| 18 | Beladehilfe | | |
| 19 | Membran | | |
| 20 | Wäschekuchen | | |
| 21 | Förderer | | |
| 22 | Abförderrichtung | | |
| 23 | Kompressionsmittel | | |
| 24 | Hauptzylinder | | |
| 25 | Leitwange | | |
| 26 | Druckübersetzer | | |
| 27 | Ventil | | |
| 28 | Druckraum | | |
| 29 | Aggregat | | |
| 30 | Richtung | | |
| 31 | Ventil | | |
| 32 | Rücklaufraum | | |
| 33 | Hydraulikzylinder | | |
| 34 | Rücklaufraum | | |
| 35 | Öffnung | | |

## Patentansprüche

1. Entwässerungspresse (11) zum Entwässern von Wäsche (10) mit einem Presskorb (17) zur Aufnahme der Wäsche (10), einem Pressstempel (13), der von mindestens einem Hydraulikzylinder (24) auf- und abbewegbar und beim Abwärtsbewegen von oben in den Presskorb (17) einfahrbar ist, wobei der Hydraulikzylinder (24) in einem Pressenzylinder (12) angeordnet ist, **gekennzeichnet durch** einen Hauptzylinder (24) und einen Druckübersetzer (26), wobei der Hauptzylinder (24) und der Druckübersetzer (26) in den Presszylinder (12) integriert sind.

2. Entwässerungspresse (11) nach Anspruch 1, **dadurch gekennzeichnet, dass** der Druckübersetzer (26) mindestens einen Hydraulikzylinder (33) umfasst.

3. Entwässerungspresse (11) nach Anspruch 1 oder 2, **dadurch gekennzeichnet, dass** der Druckübersetzer (26) mindestens zwei, drei oder mehr Hydraulikzylinder (33) umfasst.

4. Entwässerungspresse (11) nach einem der vorangegangenen Ansprüche, **dadurch gekennzeichnet, dass** eine Kolbenfläche des mindestens einen Hydraulikzylinders (33) des Druckübersetzer (26) kleiner ist als eine Kolbenfläche des Hauptzylinders (24).

5. Entwässerungspresse (11) nach Anspruch 4, **dadurch gekennzeichnet, dass** die Kolbenfläche des Hydraulikzylinders (33) des Druckübersetzers (26) zwischen ¹/₁₀ bis ½, vorzugsweise ¹/₅ bis ²/₅, insbesondere ⅓, der Kolbenfläche des Hauptzylinders (24) beträgt.

6. Entwässerungspresse (11) nach einem Ansprüche 3 bis 5, **dadurch gekennzeichnet, dass** die Summe der Kolbenflächen der mehren, vorzugsweise der zwei, drei oder mehr, Hydraulikzylinder (33) des Druckübersetzers (26) zwischen ¹/₁₀ bis ½, vorzugsweise ¹/₅ bis ²/₅, insbesondere ⅓, der Kolbenfläche des Hauptzylinders (24) beträgt.

7. Entwässerungspresse (11) nach Anspruch 3, **dadurch gekennzeichnet, dass** die mehren, vorzugsweise zwei, drei oder mehr, Hydraulikzylinder (33) des Druckübersetzers (26) symmetrisch und/oder konzentrisch um eine Längsachse des Presszylinders (12) angeordnet sind.

8. Entwässerungspresse (11) nach einem der vorangegangenen Ansprüche, **dadurch gekennzeichnet, dass** der Presszylinder (12) mindestens zwei Druckräume (28, 38) und mindestens zwei Rücklaufräume (32, 34) aufweist, nämlich einen Druckraum (28) und einen Rücklaufraum (32) des Hauptzylinders (24) und jeweils einen Druckraum (38) und einen Rücklaufraum (34) für den oder die Hydraulikzylinder (33) des Druckübersetzers (26).

9. Entwässerungspresse (11) nach Anspruch 8, **dadurch gekennzeichnet, dass** der Druckraum (28) des Hauptzylinders (24) mit dem mindestens einen Rücklaufraum (34) für den oder die Hydraulikzylinder (33) des Druckübersetzers (26) verbunden ist.

10. Entwässerungspresse (11) nach Anspruch 8 oder 9, **dadurch gekennzeichnet, dass** der Druckraum (28) und der Rücklaufraum (32) des Hauptzylinders (24) über jeweils ein Ventil (27, 31) verfügen und der Druckraum (38) des mindestens einen Hydraulikzylinder (33) des Druckübersetzers (26) ebenfalls ein Ventil (39) aufweist, über welches ein Zu- und Abfluss der Hydraulikflüssigkeit steuerbar ist.

11. Entwässerungspresse (11) nach Anspruch 10, **dadurch gekennzeichnet, dass** die hydraulischen Zu- und Abflüsse des Hydraulikzylinders (33) mit mindestens einer Hydraulikpumpe verbunden sind.

12. Entwässerungspresse (11) zum Entwässern von Wäsche (10) mit einem Pressstempel (13), der von mindestens einem Hydraulikzylinder (24) auf- und abbewegbar ist und mit mindestens einem Antrieb (29), um den mindestens ein Hydraulikzylinder (24) auf- und abbewegbar ist, insbesondere nach einem der Ansprüche 1 bis 11, **dadurch gekennzeichnet, dass** der Antrieb (29) eine hydrodynamische Servopumpe ist.

13. Entwässerungspresse (11) nach Anspruch 12, **gekennzeichnet durch** zwei, drei oder vier Hydraulikzylinder (33), wobei jeder Hydraulikzylinder (33) eine hydrodynamische Servopumpe aufweist.

14. Entwässerungspresse (11) zum Entwässern von Wäsche (10) mit einem Presskorb (17) zur Aufnahme der Wäsche (10), einem Pressstempel (13), der von mindestens einem Hydraulikzylinder (24) auf- und abbewegbar und beim Abwärtsbewegen von oben in den Presskorb (17) einfahrbar ist, wobei der Hydraulikzylinder (33) in einem Presszylinder (12) angeordnet ist nach mindestens einem der Ansprüche 1 bis 11 und nach mindestens einem der Ansprüche 12 und 13.
